# EUROPÄISCHE PATENTSCHRIFT

(11) **EP 2 226 139 B1**
(45) Veröffentlichungstag und Bekanntmachung des Hinweises auf die Patenterteilung: **28.09.2016**
(21) Anmeldenummer: 09003346.5
(22) Anmeldetag: 07.03.2009
(51) Int. Cl.: B22D 11/124

(54) **Stranggiessverfahren und Vorrichtung zur Erzeugung von Vorprofilen, insbesondere Doppel-T-Vorprofilen**
Continuous casting method and device for creating preliminary forms, in particular double-t preliminary forms
Procédé de coulée en continu et dispositif de production d'ébauches de profilés, notamment des ébauches de profilés en T doubles

(43) Veröffentlichungstag der Anmeldung: 08.09.2010
(73) Patentinhaber: SMS Concast AG, 8027 Zürich (CH)
(72) Erfinder: Dratva, Christian, 8052 Zürich (CH); Von Eynatten, Klaus, Dr., 8003 Zürich (CH)
(74) Vertreter: Luchs, Willi

(56) Entgegenhaltungen:
- DE-A1- 10 143 419

## Beschreibung

Die Erfindung betrifft ein Stranggiessverfahren gemäss dem Oberbegriff des Anspruches 1 sowie eine Vorrichtung zum Durchführen des Verfahrens gemäss dem Oberbegriff des Anspruches 6.

Beim Bogen-Stranggiessen von Vorprofilen, insbesondere Doppel-T-Vorprofilen oder Beam Blank-Vorprofilsträngen, welche einen Steg sowie zwei seitliche Flansche aufweisen, ist das Kühlwasser auf der Radius-Innenseite im Vorprofilstrang zwischen den Flanschen gefangen und kann nur entlang des Vorprofilstranges nach unten ablaufen. Das Kühlwasser muss vor dem Brennschneiden des Vorprofilstranges aus dem Innenbogen entfernt werden, damit das Schneiden überhaupt möglich ist. Zusätzlich hat das herablaufende Kühlwasser eine übermässige Kühlung in den Profil-Flanschen zur Folge. Dadurch können beim Richten des Stranges Risse in diesem entstehen. Durch die stärkere Kühlung der Profilinnenseite zieht sich dort das Material stärker als auf der Profilaussenseite zusammen, wodurch sich der Radius verkleinern möchte. Diese Änderung des Radius bewirkt eine zusätzliche Belastung der Führungsrollen auf der Innenseite.

Es ist bekannt, wie beispielsweise in der EP 1 497 056 B1 offenbart, das Kühlwasser im Bereich der bogenförmigen Strangführung des Vorprofilstranges aus dem Innenbogen des Profils abzusaugen oder mittels Druckluft auszublasen. Bei all diesen Methoden ist es schwierig, genügend nahe an den Vorprofilstrang zu kommen, um eine genügend gute Wasserdichtung zu realisieren. Die Verwendung von in den Spalt geblasener Druckluft zur Verbesserung der Dichtung bewirkt eine zusätzliche starke Kühlung, die unerwünscht ist. Die benötigte Druckluftmenge ist zudem für den Betreiber kostspielig.

Die Druckschrift DE-A-101 43 419 bezieht sich auf ein Verfahren und eine Vorrichtung zum Ableiten von Ablaufwasser im Innenbogen einer Beam-Blank-Giessmaschine. Dieses Ablaufwasser wird mittels einer Ableitvorrichtung, welche mit Strahldüsen ausgerüstet ist, angehoben und über die seitlichen Profilränder des Innenbogens in eine Sinterrinne geleitet. Zu diesem Zwecke wird unter Einwirkung energiereicher, gegen die Laufrichtung des Wassers im Innenbogen gerichteter Düsenstrahlen unter Ausbildung eines Staudrucks mittels der Ableitvorrichtung mit den Strahldüsen das Wasser aus dem Innenbogen auf die Seite des Stranges in einen darunter befindliche Sinterrinne geleitet. Nachteilig bei diesem Verfahren ist, dass ein permanent hoher Energieaufwand für die Erzeugung eines ausreichenden Staudruckes notwendig ist.

Der vorliegenden Erfindung liegt die Aufgabe zugrunde, ein wirtschaftlich vorteilhaftes Verfahren der eingangs genannten Art vorzuschlagen sowie eine Vorrichtung zum Durchführen des Verfahrens zu schaffen, mit denen die übermässige Kühlung im Innenbogen des Vorprofilstranges weitgehend vermieden werden kann.

Diese Aufgabe wird erfindungsgemäss durch ein Verfahren mit den Merkmalen des Anspruches 1 sowie durch eine Vorrichtung nach Anspruch 6 gelöst.

Bevorzugte Weitergestaltungen des erfindungsgemässen Verfahrens sowie der erfindungsgemässen Vorrichtung bilden den Gegenstand der abhängigen Ansprüche.

Mit dem erfindungsgemässen Verfahren. und der erfindungsgemässen Vorrichtung kann die durch herablaufendes Kühlwasser verursachte übermässige Kühlung im Innenbogen des Vorprofilstranges weitgehend vermieden werden, wobei lediglich Wasserdüsen eingesetzt werden. Es werden weder zusätzliche Umlenkbleche oder Trichter im Schulterbereich, d.h. zwischen den seitlichen Flanschen und dem Steg des Vorprofils, noch Druckluft benötigt. Somit entfallen auch die damit verbundenen Installationen und Betriebskosten.

Die zusätzliche Kühlwirkung durch das Umlenkwasser kann durch die Reduktion des Kühlwassers kompensiert werden. Um die Unterkühlung zu reduzieren, kann erhitztes Umlenkwasser eingesetzt werden.

Beim erfindungsgemässen Verfahren kann die Kühlung des Vorprofilstranges durch Einstellen der Umlenkwasser-Temperatur vorteilhaft beeinflusst werden.

Die Erfindung wird nachfolgend anhand der Zeichnung näher erläutert. Es zeigern:
- Fig. 1: eine Stranggiessanlage zum Stranggiessen eines Beam Blank-Vorprofilstranges in schematischer Seitenansicht;
- Fig. 2: den Vorprofilstrang schematisch im Querschnitt, innerhalb eines wassergekühlten Bereichs einer bogenförmigen Strangführung; und
- Fig. 3: den Vorprofilstrang schematisch im Querschnitt, im Bereich einer erfindungsgemässen Vorrichtung zum Abführen von ablaufendem Kühlwasser aus dem Innenbogen des Vorprofilstranges.

Fig.1 zeigt eine Stranggiessanlage 1 mit einer wassergekühlten Kokille 2, aus welcher das flüssige Metall, insbesondere Stahl, unter Schalenbildung als Giessstrang kontinuierlich weggeführt wird. Beim Giessstrang handelt es sich um ein Vorprofil, insbesondere ein Doppel-T-Vorprofil 3, dessen Querschnitt aus Fig. 2 und 3 ersichtlich ist, und der einen Steg 4 sowie zwei seitliche Flansche 5, 6 aufweist. Die Erstarrung einer äusseren, festen Strangschale erfolgt bereits in der Kokille 2 (Primärkühlung).

Der aus der Kokille 2 vertikal austretende Vorprofilstrang 3 wird durch eine bogenförmige Strangführung 10 geführt und in die Horizontale gebogen. Von einem Richtaggregat 11 gerichtet gelangt er zu einer Brennschneidmaschine 12. Die Strangführung 10 umfasst mehrere hintereinander angeordnete Strangführungssegmente bzw. Module 10a, 10b (in Fig. 1 sind zwei angedeutet), von denen zumindest das an die Kokille 2 anschliessende erste Segment 10a nebst Führungsrollen 15 Sprühdüsen 16 (Fig. 2) zum Zuführen von Kühlwasser umfasst, mittels denen eine sogenannte Sekundärkühlung des Vorprofilstranges 3 erfolgt.

Während von der Aussenseite (von der Stegseite 4a sowie von Flanschteilen 5a, 6a nach Fig.2) des in einem Giessradius erzeugten Vorprofilstranges 3 das Kühlwasser problemlos weg vom Vorprofilstrang 3, nach unten, abfliessen kann, bleibt auf der Innenseite, im durch Stegseite 4i sowie durch Flanschteile 5i, 6i begrenzten Innenbogen des Vorprofilstranges 3 das Kühlwasser gefangen, insbesondere im Übergangsbereich zwischen dem Steg 4 und dem jeweiligen Flansch 5, 6 bzw. Flanschteil 5i, 6i, wie in Fig. 2 angedeutet, und hat die Tendenz nach unten, in Richtung zur Brennschneidmaschine 12 hin, abzulaufen. Um dies zu verhindern, wird erfindungsgemäss - nachdem das Kühlwasser die erwünschte Funktion der Sekundärkühlung erfüllt hat - mittels aus Fig. 3 ersichtlichen Wasserdüsen 21, 22 Umlenkwasser in den Innenbogen des Vorprofilstranges 3 eingespritzt und dabei das Kühlwasser aus dem Innenbogen verdrängt. Das Umlenkwasser erzeugt einen Impuls auf das herunterfliessende Kühlwasser. Die Wasserdüsen 21, 22 sind im wesentlichen auf den Übergang vom Steg 4 zum jeweiligen Flansch 5, 6 gerichtet, so dass das Kühlwasser über die Profil-Flanschen 5, 6 bzw. ihre Flanschteile 5i, 6i umgelenkt und samt Umlenkwasser von einer Auffangvorrichtung 23 aufgefangen und über diese abgeführt wird.

Die beiden Wasserdüsen 21, 22 sind vorzugsweise mit einem gemeinsamen Wasseranschluss 20 verbunden. Zum besseren Ausspritzen des Profil-Innenbogens können sie mit Vorteil quer zu den seitlichen Flanschen 5, 6 hin und her beweglich angeordnet sein.

Die Wasserdüsen mit dem Umlenkwasser werden mit Vorteil bereits im anfänglichen, im wesentlichen noch vertikalen Bereich der bogenförmigen Strangführung 10 eingesetzt und beispielsweise im Bereich zwischen den beiden ersten Strangführungssegmenten 10a, 10b angeordnet (mit Pfeil A in Fig. 1 angedeutet). Die vorzugsweise in einer gemeinsamen Ebene liegenden Wasserdüsen 21, 22 sind dann unter einem vorgegebenen Winkel zur Bogentangente gerichtet, der der zwischen annähernd 0° und 90° beträgt.

Das Umlenkwasser kann auch etwa im mittleren Bereich der bogenförmigen Strangführung 10 unter einem Winkel von ca. 45° zur Bogentangente in den Vorprofilstrang 3 eingeleitet werden.

Es ist aber auch möglich, die Wasserdüsen 21, 22 etwa im mittleren Bereich der bogenförmigen Strangführung 10 anzuordnen, z. B. nach dem zweiten Strangführungssegment 10b nach der Fig. 1. Das Umlenkwasser wird dann unter einem Winkel zur Bogentangente in den Innenbogen des Vorprofilstranges 3 eingeführt (mit Pfeil B in Fig. 1 angedeutet).

Selbstverständlich könnten die Wasserdüsen 21, 22 bzw. eine den beiden Wasserdüsen 21, 22 gemeinsame Ebene auch einen zwischen 0° und 90° betragenden Winkel einschliessen.

Die beiden auf den Übergang vom Steg 4 zum jeweiligen Flansch 5, 6 des Vorprofilstranges 3 gerichteten Wasserdüsen 21, 22 liegen in einer gemeinsamen Ebene, die mit der Bogentangente den zwischen annähernd 0° und 90° betragenden Winkel einschliesst.

Mit dem erfindungsgemässen Verfahren und der erfindungsgemässen Vorrichtung kann die durch herablaufendes Kühlwasser verursachte übermässige Kühlung im Innenbogen des Vorprofilstranges weitgehend vermieden werden, wobei lediglich Wasserdüsen eingesetzt werden. Es werden weder zusätzliche Umlenkbleche oder Trichter im Schulterbereich, d.h. zwischen den seitlichen Flanschen des Vorprofils, noch Druckluft benötigt. Somit entfallen auch die damit verbundenen Installationen und Betriebskosten. Das sowieso in diesem Bereich verwendete Wasser steht kostengünstig zur Verfügung. Die Umlenkvorrichtung befindet sich ausserhalb des Schulterbereiches, und es kann daher keine Kollision zwischen dem Giessstrang und der Umlenkvorrichtung geben.

Die zusätzliche Kühlwirkung durch das Umlenkwasser kann durch die Reduktion des hinunterfliessenden Kühlwassers kompensiert werden. Um die Unterkühlung zu reduzieren, kann erhitztes Umlenkwasser eingesetzt werden.

Beim erfindungsgemässen Verfahren kann die Kühlung des Vorprofilstranges durch Einstellen der Umlenkwasser-Temperatur vorteilhaft beeinflusst werden.

## Patentansprüche

1. Stranggiessverfahren zur Erzeugung von Doppel-T-Vorproflen, bei dem das ablaufende Kühlwasser in dem Innenbogen dieses einen Steg (4) sowie zwei seitliche Flanschen (5, 6) aufweisenden Vorprofilstranges (3) im Bereich der bogenförmigen Strangführung (10) aus diesem von Wasserdüsen (21, 22) abgeführt wird, **dadurch gekennzeichnet, dass** die Wasserdüsen (21, 22) jeweils auf den Übergang vom Steg (4) zum jeweiligen Flansch (5, 6) schräg nach aussen gerichtet sind, so dass das Kühlwasser über die Flansche (5, 6) umgelenkt und samt Umlenkwasser von einer Auffangvorrichtung (23) aufgefangen und über diese abgeführt wird.

2. Verfahren nach Anspruch 1, **dadurch gekennzeichnet, dass** bei einer mehrere Strangführungssegmente (10a, 10b) umfassenden Strangführung (10) das Umlenkwasser im Bereich zwischen den beiden ersten Strangführungssegmenten (10a, 10b) in den Vorprofilstrang (3) eingeleitet wird.

3. Verfahren nach Anspruch 1 oder 2, **dadurch gekennzeichnet, dass** die durch das Umlenkwasser bewirkte zusätzliche Kühlwirkung durch Reduktion des binunterfliessenden Kühlwassers kompensiert wird.

4. Verfahren nach Anspruch 1 oder 2, **dadurch gekennzeichnet, dass** zur Verhinderung einer Strangunterkühlung erhitztes Umlenkwasser eingesetzt wird.

5. Verfahren nach Anspruch 4, **dadurch gekennzeichnet, dass** durch Einstellen der Umlenkwasser-Temperatur die Kühlung des Vorprofilstranges beeinflusst wird.

6. Vorrichtung zur Durchführung des Stranggiessverfahrens nach einem der Ansprüche 1 bis 5, welches zum Abführen von ablaufendem Kühlwasser aus dem Innenbogen eines durch Bogen-Stranggiessen erzeugten Vorprofilstranges (3) dient, welcher einen Steg (4) sowie zwei seitliche Flanschen (5, 6) aufweist und durch eine bogenförmige Strangführung (10) geführt ist, in deren Bereich Wasserdüsen (21, 22) zum Zuführen von Umlenkwasser in den Innenbogen des Vorprofilstranges (3) angeordnet sind, **dadurch gekennzeichnet, dass**
die Wasserdüsen (21, 22) auf den Übergang vom Steg (4) zum jeweiligen Flansch (5, 6) des Vorprofilstranges (3) schräg nach aussen gerichtet sind, und die zum Verdrängen des hinunterfliessenden Kühlwassers aus dem Innenbogen des Vorprofilstranges (3) vorgesehen sind, so dass das Kühlwasser über die Flansche (5, 6) umgelenkt und samt Umlenkwasser von einer Auffangvorrichtung (23) auffangbar und abführbar ist.

7. Vorrichtung nach Anspruch 6, **dadurch gekennzeichnet, dass** die Wasserdüsen (21, 22) unter einem Winkel zur Bogentangente gerichtet sind, der zwischen 0° und 90° beträgt.

8. Vorrichtung nach Anspruch 7, **dadurch gekennzeichnet, dass** die beiden auf den Übergang vom Steg (4) zum jeweiligen Flansch (5, 6) des Vorprofilstranges (3) gerichteten Wasserdüsen (21, 22) in einer gemeinsamen Ebene liegen, die mit der Bogentangente den zwischen 0° und 90° betragenden Winkel einschliesst.

9. Vorrichtung nach Anspruch 7 oder 8, **dadurch gekennzeichnet, dass** die Wasserdüsen (21, 22) quer zu den seitlichen Flanschen (5, 6) des Vorprofilstranges (3) hin und her beweglich angeordnet sind.

## Claims

1. Continuous casting method for producing double T preliminary profiles, wherein the cooling water running off in the internal curve of this preliminary profile strand (3) having a bar (4) and two side flanges (5, 6) is discharged in the region of the curved strand guide (10) from the latter by water nozzles (21, 22), **characterised in that**
the water nozzles (21, 22) are respectively aligned transversely outward to the crossover from the bar (4) to the respective flange (5, 6), so that the cooling water is diverted via the flanges (5, 6) and collected together with the diverting water by a collecting apparatus (23) and is discharged via the latter.

2. Method according to Claim 1, **characterised in that** with a strand guide (10) comprising a number of strand guide segments (10a, 10b) the diverting water is introduced into the preliminary profile strand (3) in the region between the two first strand guide segments (10a, 10b).

3. Method according to Claim 1 or 2, **characterised in that** the additional cooling effect brought about by the diverting water is compensated by reduction of the downwardly flowing cooling water.

4. Method according to Claim 1 or 2, **characterised in that** heated diverting water is used in order to prevent strand undercooling.

5. Method according to Claim 4, **characterised in that** the cooling of the preliminary profile strand is effected by adjusting the diverting water temperature.

6. Apparatus for implementing the continuous casting method according to any of Claims 1 to 5, which serves to discharge cooling water running off from the internal curve of a preliminary profile strand (3) produced by curved continuous casting, which has a bar (4) and two side flanges (5, 6) and is guided through a curved strand guide (10), in those region water nozzles (21, 22) are arranged for delivering diverting water into the internal curve of the preliminary profile strand (3), **characterised in that**
the water nozzles (21, 22) are aligned transversely outward to the crossover from the bar (4) to the respective flange (5, 6), and which are provided for pushing the downwardly flowing cooling water out of the internal curve of the preliminary profile strand (3), so that the cooling water is diverted via the flanges (5, 6) and collectable together with the diverting water by a collecting apparatus (23) and is dischargable via the latter.

7. Apparatus according to Claim 6, **characterised in that** the water nozzles (21, 22) are aligned at an angle to the curve tangent which is between 0° and 90°.

8. Apparatus according to Claim 7, **characterised in that** the two water nozzles (21, 22) aligned to the crossover from the bar (4) to the respective flange (5, 6) of the preliminary profile strand (3) lie in a common plane, which encloses the angle between 0° and 90° with the curve tangent.

9. Apparatus according to Claim 7 or 8, **characterised in that** the water nozzles (21, 22) are disposed such as to be moveable to and fro laterally to the side flanges (5, 6) of the preliminary profile strand (3).

## Revendications

1. Procédé de coulée continue pour produire des profils d'entrée en forme de double T, dans lequel l'eau de refroidissement qui sort dans la courbe intérieure de cette barre (3) de coulée de profils d'entrée comportant une tige (4) ainsi que deux rebords (5, 6) latéraux, est, par deux buses (21, 22) à eau, évacuée, dans la région du guidage (10) de barre de forme incurvée, de ce dernier, **caractérisé en ce que** les buses (21, 22) à eau sont, en étant inclinées vers l'extérieur, dirigées sur la transition de la tige (4) à chaque rebord (5, 6) de sorte que l'eau de refroidissement est déviée par les rebords (5, 6) et, ensemble avec l'eau déviée, est recueillie par un dispositif (23) de recueillement et est évacuée par celui-ci.

2. Procédé suivant la revendication 1, **caractérisé en ce que**, s'il y a un guidage (10) de barre comprenant plusieurs segments (10a, 10b) de guidage de barre, l'eau déviée est, dans la région entre les deux premiers éléments (10a, 10b) de guidage de barre d'un guidage (10) de barre, envoyée à la barre (3) de profils d'entrée.

3. Procédé suivant la revendication 1 ou 2, **caractérisé en ce que** l'effet de refroidissement supplémentaire provoqué par l'eau déviée est compensé par une réduction de l'eau de refroidissement qui s'écoule vers le bas.

4. Procédé suivant la revendication 1 ou 2, **caractérisé en ce que**, pour empêcher un refroidissement de la barre on utilise de l'eau déviée réchauffée.

5. Procédé suivant la revendication 4, **caractérisé en ce que** on influe sur le refroidissement de la barre de profils d'entrée en réglant la température de l'eau déviée.

6. Dispositif pour la mise en oeuvre du procédé de coulée continue suivant l'une des revendications 1 à 5, qui sert à évacuer de l'eau de refroidissement qui sort dans la courbe intérieure d'une barre (3) de profils d'entrée produite par coulée continue en courbe, la barre (3) comportant une tige (4) ainsi que deux rebords (5, 6) latéraux et étant guidée par un guidage (10) de barre de forme courbe, dans la région duquel sont disposées des buses (21, 22) à eau pour envoyer de l'eau de déviation dans la courbe intérieure de la barre (3) de profils d'entrée, **caractérisé en ce que** les buses (21, 22) à eau sont, en étant inclinées vers l'extérieur, dirigées sur la transition de la tige (4) avec les rebords (5, 6) de la barre (3) de profils d'entrée et sont prévues pour refouler l'eau de refroidissement s'écoulant vers le bas de la courbure intérieure de la barre (3) de profils d'entrée, de sorte que l'eau de refroidissement est déviée par les rebords (5, 6) ensemble avec l'eau déviée peut être recueillie par un dispositif (23) de recueillement et être évacuée.

7. Dispositif suivant la revendication 6, **caractérisé en ce que** les buses (21, 22) à eau font un angle avec la tangente à la courbure compris ente 0 et 90°.

8. Dispositif suivant la revendication 7, **caractérisé en ce que** les deux buses (21, 22) à eau, dirigées sur la transition de la tige (4) avec les rebords (5, 6) respectifs de la barre (3) de profils d'entrée, sont dans un plan commun qui fait un angle compris entre 0 et 90° avec la tangente à la courbure.

9. Dispositif suivant la revendication 7 ou 8, **caractérisé en ce que** les buses (21, 22) à eau sont montées mobiles en va et vient transversalement aux rebords (5, 6) latéraux de la barre (3) de profils d'entrée.
